# EUROPÄISCHE PATENTSCHRIFT

(11) **EP 1 496 003 B1**
(45) Veröffentlichungstag und Bekanntmachung des Hinweises auf die Patenterteilung: **22.03.2006**
(21) Anmeldenummer: 03015843.0
(22) Anmeldetag: 11.07.2003
(51) Int. Cl.: B65H 54/12, B65H 67/048, B65H 69/04

(54) **Automatischer Spulenwechsler für einen Parallelspulautomaten**
Automatic bobbin changer for an automatic winding machine
Changeur de bobines automatique pour un bobinoir automatique

(43) Veröffentlichungstag der Anmeldung: 12.01.2005
(73) Patentinhaber: Schärer Schweiter Mettler AG, 8812 Horgen (CH)
(72) Erfinder: Muser, Christian, 8810 Horgen (CH)
(74) Vertreter: Dittrich, Horst

(56) Entgegenhaltungen:
- DE-A- 2 302 006
- US-A- 3 240 439
- US-A- 4 154 411
- US-A- 4 833 874
- PATENT ABSTRACTS OF JAPAN vol. 004, no. 080 (M-015), 10. Juni 1980 (1980-06-10) & JP 55 040122 A (MURATA MACH LTD), 21. März 1980 (1980-03-21)

## Beschreibung

Die vorliegende Erfindung betrifft einen automatischen Spulenwechsler für einen Parallelspulautomaten, mit einer ein Fadenverlegeaggregat für das Bespulen von Randscheibenspulen aufweisenden Spulstation und mit einem Magazin für die Aufnahme der Spulen.

Bei einem bekannten Parallelspulautomaten dieser Art, dem AP-Winder der Firma Hacoba, ist das Magazin durch eine schräge Rutsche gebildet, auf der die leeren Spulen zur Spulstation rutschen und die vollen Spulen bis zu ihrer Abnahme verbleiben. Dieses System erlaubt keinen sicheren Nachschub der Leerhülsen, da dieser stark von der Reibung zwischen Spule und Rutsche abhängt. Ausserdem kann die zur Vermeidung von Beschädigungen der Spulenoberfläche erforderliche Separation der Spulen an der Spulstation nur mit erheblichem mechanischem Aufwand realisiert werden.

Durch die Erfindung soll nun ein Spulenwechsler für einen Parallelspulautomaten angegeben werden, der einen sicheren Nachschub der leeren Spulen an die Spulstation und eine Spulenseparation mit einfachen Mitteln ermöglicht. Ausserdem soll die Automatisierung beim Spulen, insbesondere beim Anspulen weiter verbessert werden.

Diese Aufgabe wird erfindungsgemäss dadurch gelöst, dass das Magazin durch einen Drehteller für den schrittweisen Transport von leeren Spulen an die und der vollen Spulen von der Spulstation gebildet ist, wobei die leeren Spulen einen Gamrest enthalten, und dass im Bereich der Spulstation ein Knoter für die Verbindung des Garnrests auf der nächsten zu bespulenden leeren Spule mit dem vom Fadenverlegeaggregat gelieferten Spulgarn vorgesehen ist.

Beim erfindungsgemässen Spulenwechsler werden die leeren Spulen durch Rotation des Drehtellers an die Spulstation befördert, wobei die Spulen nicht mehr separiert werden müssen. Durch den Knoter für die Verbindung des Gamendes einer vollen Spule mit dem Garnrest auf der nächstfolgenden leeren Spule kann das Anspulen praktisch vollautomatisch erfolgen.

In der US-A-4 154 411 ist ein Spulenwechsler mit einer spezieller Spulstation für die Herstellung von Starterspulen beschrieben, welche eine wenige Fadenwindungen und einen festgelegten Fadenanfang aufweisen. Beim Spulenwechsel wird die volle Spule gegen eine Starterspule ausgetauscht und anschliessend das Fadenende der Starterspule mit dem Spulgarn verknüpft.

Eine erste bevorzugte Ausführungsform des erfindungsgemässen Spulenwechslers ist dadurch gekennzeichnet, dass die Verbindung des genannten Garnrests und des Spulgarns durch Anknoten des Gamrests an das von der gerade voll gespulten Spule zum Fadenführer der Fadenverlegung verlaufende Gamstück erfolgt, welches nach dem Knoten zwischen dem Knoten und der vollen Spule durchgetrennt wird.

Eine zweite bevorzugte Ausführungsform ist dadurch gekennzeichnet, dass der Drehteller Aufnahmestellen für die Spulen sowie an jeder Aufnahmestelle Haltemittel für ein Ende des Gamrests der an der Aufnahmestelle positionierten Spule aufweist, welche zur Vorlage des genannten Endes des Gamrests an den Knoter vorgesehen sind.

Eine dritte bevorzugte Ausführungsform des erfindungsgemässen Spulenwechslers ist dadurch gekennzeichnet, dass die genannten Haltemittel durch vom Drehteller nach oben ragende Gamklemmstifte gebildet sind, an die das Ende jedes Gamrests anlegbar ist.

Eine vierte bevorzugte Ausführungsform ist dadurch gekennzeichnet, dass jeder Aufnahmestelle zwei zu beiden Seiten der Aufnahmestelle und damit der in dieser positionierten Spule angeordnete Garnklemmstifte zugeordnet sind, wobei das freie Ende des Gamrests von der Spule zum einen und von diesem zum anderen Garnklemmstift geführt und am letzteren fixiert ist.

Eine fünfte bevorzugte Ausführungsform des erfindungsgemässen Spulenwechslers ist dadurch gekennzeichnet, dass sich das freie Ende des Gamrests zwischen den beiden Gamklemmstiften in einer relativ zum Drehteller tangentialen Lage erstreckt.

Eine sechste bevorzuge Ausführungsform ist dadurch gekennzeichnet, dass der Knoter in Drehrichtung des Drehtellers unmittelbar nach der Spulstation angeordnet ist, und dass nach Beendigung des Spulvorgangs die betreffende volle Spule von der Spulposition an die der nächsten Aufnahmestelle entsprechende Drehstellung des Drehtellers transportiert und dem Knoter vorgelegt wird, wobei das Ende des aufgespulten Garns von der vollen Spule über die der in der Spulstation positionierten Spule zugeordneten Garnklemmstifte zum Fadenführer der Fadenverlegung verläuft.

Eine siebte bevorzugte Ausführungsform des efindungsgemässen Spulenwechslers ist dadurch gekennzeichnet, dass sowohl das genannte Ende des auf der vollen Spule aufgespulten Garns als auch das freie Ende des Gamrests der in der Spulstation positionierten Spule über die der in der Spulstation positionierten Spule zugeordneten Gamklemmstifte geführt sind.

Eine weitere bevorzugte Ausführungsform ist dadurch gekennzeichnet, dass die beiden genannten Gamenden gemeinsam dem Knoter vorgelegt und von diesem miteinander verknotet werden und der Knoten von der vollen Spule abgetrennt wird.

Eine weitere bevorzugte Ausführungsform des erfindungsgemässen Spulenwechslers ist dadurch gekennzeichnet, dass beim Beginn des Spulvorgangs der in der Spulstation positionierten Spule durch deren Rotation das freie Ende des Gamrests dieser Spule zur Spule zurück gezogen und auf dieser aufgespult wird.

Im Folgenden wird die Erfindung anhand eines Ausführungsbeispiels und der Zeichnungen näher erläutert; es zeigt:
- Fig. 1: eine schematische Ansicht der Spulstation und des Spulenwechslers eines Parallelspulautomaten in perspektivischer Darstellung,
- Fig. 2: eine Explosionsdarstellung des Spulenwechslers von Fig. 1,
- Fig. 3: eine perspektivische Darstellung eines für das automatische Anknoten erforderlichen Zubehörs des Spulenwechslers von Fig. 1 und 2; und
- Fig. 4: Diagramme zur Funktionserläuterung.

Die in Fig. 1 dargestellte Spulstation besteht im wesentlichen aus einem Aluminiumprofil 1 mit einem im Bereich von dessen oberem Ende angeordneten Motor 2 für den Antrieb einer Spule S beim Spulvorgang, einer aus einem oberen Teil 3 und einem unteren Teil 4 bestehenden Einrichtung für die Fixierung der Spule S in der Spulstation und einer seitlich am Aluminiumprofil 1 befestigten Fadenverlegung 5. Die Fadenverlegung 5 ist von der in der EP-A-1 209 114 beschriebenen Art und umfasst einen Fadenführer F, der mit einem über Umlenkrollen 6, 7 laufenden, flexiblen, motorisch antreibbaren Changierelement 8 verbunden ist und eine Changierbewegung in Längsrichtung der Spule S, also in vertikaler Richtung, ausführt. Die Umlenkrolle 6 ist als Treibrad für den Antrieb des Changierelements 8 und die Umlenkrolle 7 ist als Vorspannorgan für den Ausgleich von Spannungsschwankungen des Changierelements ausgebildet. Bezüglich weiterer Einzelheiten der Fadenverlegung 5 wird auf die EP-A-1 209 114 verwiesen, auf deren Offenbarung hiermit ausdrücklich Bezug genommen wird.

Der Spulstation ist ein in Fig. 2 detaillierter dargestellter Spulenwechsler zugeordnet, der im wesentlichen einen motorisch antreibbaren karussellartigen Drehteller 9 aufweist, welcher auf einer drehbaren Achsscheibe 10 befestigt ist. Der Drehteller 9 und die Achsscheibe 10 sowie weitere Komponenten des Spulenwechslers sind auf einem auf dem Spulautomaten befestigten plattenartigen Karussellhalter 11 montiert. Der Antrieb des Drehtellers erfolgt durch ein von einem Schrittmotor 12 angetriebenes Reibrad 13, welches am Umfang des Drehtellers 9 angreift. Der Schrittmotor 12 ist auf einem mit dem Karussellhalter 11 verbundenen Motorträger 22 montiert.

Der Drehteller 9 weist mehrere, darstellungsgemäss vier, Aufnahmepositionen für Spulen S auf; Die Zentrierung der in Fig. 2 strichpunktiert eingezeichneten Spulen an den Aufnahmepositionen erfolgt durch eine an der Oberseite des Drehtellers 9 auswechselbar befestigte Zentrierscheibe 14, die an den Aufnahmepositionen Ausnehmungen oder Abstufungen 15 aufweist, deren Durchmesser dem Durchmesser der Randscheiben 16 der Spulen S entspricht und welche die Aufnahmepositionen definieren. Je nach Durchmesser der Randscheiben 16 werden verschiedene Zentrierscheiben 14 verwendet, wobei, wie aus den Figuren ersichtlich, Randscheiben 16 mit grossem Durchmesser über den Rand des Drehtellers 9 und der Zentrierscheibe 14 seitlich hinausragen können. Die Ausnehmungen 15 der Zentrierscheibe 14 sind in diesem Fall keine vollständigen Kreise, so dass die Zentrierscheibe 14 etwa die Form eines Malteserkreuzes hat.

Der Drehteller 9 hat an jeder Aufnahmeposition eine erste Bohrung 17, die für den Durchgriff des unteren Teils 4 der Einrichtung zur Fixierung der Spulen S in der Spulstation vorgesehen ist. Jede der ersten Bohrungen 17 weist am Rand eine rillenförmige Ausbuchtung 18 auf, die zum Einrasten eines federnd gelagerten Arretierstifts 19 vorgesehen ist. Jede Position des Drehtellers 9 wird einzeln durch einen auf dem Karussellhalter 11 angeordneten Sensor 20 erfasst. Dieser ist ein Reedkontakt, der durch eine neben jeder ersten Bohrung 17 vorgesehene zweite Bohrung 21 betätigt wird. Die dargestellte Ausbildung des Drehtellers 9 mit vier Aufnahmepositionen ist nur beispielhaft zu verstehen, selbstverständlich könnten bei Verwendung von Spulen S mit kleineren Randscheiben 16 auch mehr als vier Aufnahmepositionen vorgesehen sein.

Im Betrieb des Spulautomaten werden einen Gamrest enthaltende, leere Spulen S in die Vertiefungen 15 der Zentrierscheibe 14 auf dem Drehteller 9 gestellt, der durch das Reibrad 13 im Gegenuhrzeigersinn (von oben gesehen) antreibbar ist. Wenn sich an der Spulstation keine Spule S befindet oder gerade eine Spule voll bespult ist, wird der Drehteller 9 um eine Teilung gedreht und die nächste leere Spule S an die Spulstelle transportiert. Die Beendigung des Spulvorgangs erkennt der Spulautomat anhand der aufgespulten Gamlänge, die direkt über das Lieferwerk gemessen wird, oder am Erreichen des eine vollen Spule entsprechenden Spulendurchmessers. Ein im Bereich der Spulstation angeordneter Vollspulensensor 23 stellt den Spulautomaten ab, wenn sich keine leere Spule mehr auf dem Drehteller 9 befindet.

Sobald eine leere Spule an die Spulstation gelangt und die entsprechende Drehposition des Drehtellers 9 durch den Arretierstift 19 fixiert ist, wird die Spule S zwischen dem oberen Teil 3 und dem unteren Teil 4 der Halteeinrichtung festgeklemmt und fixiert und es beginnt der Spulvorgang durch Starten des Motors 2 und der Fadenverlegung 5. Bei Abschluss des Spulvorgangs werden der Motor 2 und die Fadenverlegung 5 gestoppt, die betreffende Spule wird von der Halteeinrichtung 3, 4 freigegeben, der Arretierstift 19 wird gelöst und der Drehteller 9 wird um eine Teilung weiter gedreht. Die volle Spule kann jetzt abgenommen werden.

Das Klemmen und Schneiden des Garns erfolgt durch einen in Drehrichtung des Drehtellers unmittelbar nach der Spulstation angeordneten, am Aluminiumprofil 1 befestigten Knoter 24. Der Knoter 24, der ein so genannter Fischer Knoter ist, verbindet das Ende des Garns auf einer in der Spulstation soeben fertig gestellten vollen Spule S mit dem Gamrest auf der nächstfolgenden leeren Spule, schneidet das Garn und gibt es nach dem Anlaufen des Motors 2 frei.

Der in Fig. 1 nur schematisch dargestellte Knoter 24 enthält im wesentlichen einen Schlitz 25 zum Einlegen der miteinander zu verknotenden Fäden und einen nicht dargestellten Knotmechanismus. Der Knoter 24 ist am unteren Ende eines Winkelprofils 26 befestigt, welches an seinem oberen Ende an einem am Aluminiumprofil 1 befestigten Lagerbügel 27 schwenkbar gelagert ist. Am Lagerbügel 27 und am unteren Ende des Winkelprofils 26 ist je eine Lasche 28 montiert, an welcher das eine bzw. das andere Ende eines durch eine strichpunktierte Linie 29 symbolisierten Pneumatikzylinders eingespannt ist. Der Knoter 24 nimmt in seiner Ruhelage eine von dem zu klemmenden und zu schneidenden Garn beabstandete Position ein und wird durch Betätigung des Pneumatikzylinders zwischen Ruhelage und Arbeitsposition verschwenkt, wobei in der letzteren das Garn in den Schlitz 25 eingelegt wird. Die Schwenkbewegung des Knoters 24 ist durch einen Doppelpfeil P symbolisiert.

Wie Fig. 1 zu entnehmen ist, weist die Zentrierscheibe 14 zwischen den Ausnehmungen 15 Bohrungen 30 auf, die zusammen mit Bohrungen im Zentrum des Drehtellers 9 zum Einschrauben von Befestigungsschrauben (nicht dargestellt) für ein Knotvorlageelement 31 vorgesehen sind. Das Knotvorlageelement 31 weist ebenfalls entsprechende Bohrungen 30 auf. Das in Fig. 3 dargestellte Knotvorlageelement 29 weist darstellungsgemäss eine der Anzahl der Aufnahmepositionen auf dem Drehteller 9 entsprechende Anzahl von Flügeln 32 auf, deren Zwischenräume im Durchmesser grösser sind als die Ausnehmungen der Zentrierscheibe 14. Das Knotvorlageelement 31, das anstatt aus einem Stück auch aus einzelnen Segmenten bestehen kann, trägt an jedem Flügel 32, im Bereich seines äusseren Randes zwei voneinander beabstandete Gamklemmstifte 33, von denen jeder aus einem festen unteren Teil 34 und einem federnd gegen den unteren Teil 34 gedrückten oberen Teil 35 besteht. Die beiden Teile 34 und 35 jedes Garnklemmstifts 33 sind an ihren einander kontaktierenden Flächen mit einer Fase (Abkantung) versehen, so dass an den kontaktierenden Flächen eine Rille oder Nut für das Einlegen eines Garns gebildet ist.

Beim Beschicken des Spulautomaten mit einer leeren Spule S steckt die Bedienungsperson die betreffende Spule in eine leere Ausnehmung 15 der Zentrierscheibe 14, ergreift das Ende des auf der Spule befindlichen Garnrests, legt das Garn zuerst in die Rille des in Drehrichtung des Drehtellers 9 unmittelbar hinter der Spule S positionierten ersten Gamklemmstifts 33 und führt es dann zu dem in Drehrichtung des Drehtellers 9 unmittelbar vor der betreffenden Spule positionierten zweiten Garnklemmstift 33, wobei sie das Garn am Ort der Rille mehrmals um den zweiten Garnklemmstift 33 schlingt und dadurch festklemmt. Das Garn, welches um den ersten Garnklemmstift 33 einmal geführt und um den zweiten Garnklemmstift 33 geschlungen ist, ist nun zwischen den beiden Gamklemmstiften 33 in einer definierten Lage aufgespannt.

Die Diagramme von Fig. 4 zeigen schematisch den Ablauf beim Knoten, wobei die Spulen mit S₁ bis S₄ und deren Positionen mit A bis D bezeichnet sind; das Bezugszeichen A bezeichnet die Spulposition. Bei dem im Diagramm 4a dargestellten Zustand befindet sich die Spule S₁ gerade in der Spulposition A und ist nahezu voll. In der Position B befindet sich eine leere Spule S₂, in der Position C eine ebenfalls leere Spule S₃ und in der Position D eine volle Spule S₄. Die beiden leeren Spulen S₂ und S₃ sind für das Anknoten vorbereitet, das freie Ende des auf ihnen befindlichen Garnrests ist zwischen den betreffenden Gamklemmstiften 33 aufgespannt. Von der Spule S₁ in der Spulposition A verläuft das gerade aufgespulte Garn zum Fadenführer F der Fadenverlegung 5 (Fig. 1), und das freie Garnende des auf der vollen Spule S₄ aufgespulten Garns läuft zu dem in Rotationsrichtung R des Drehtellers 9 vorderen Garnklemmstift 33 an der Spulposition A und ist dort fest geklemmt.

Sobald die Spule S₁ voll ist, dreht sich der Drehteller 9 in Rotationsrichtung R um eine Teilung, so dass die Spule S₁ in die Position D und die Spule S₂ in die Spulposition A gelangt. Bei dieser Drehung des Drehtellers 9 wird der von der Spule S₁ zum Fadenführer F verlaufende Faden über die der Spule S₂ zugeordneten Gamklemmstifte 33 gelegt und verläuft nun unmittelbar neben oder über dem freien Ende des Gamrests auf der Spule S₂ über die genannten Gamklemmstifte 33. Dieser Zustand ist im Diagramm 4b dargestellt.

Nun wird der Knoter K (Fig. 1) in Richtung des Pfeils K (Diagramm 4c) gegen die über die Gamklemmstifte 33 an der Spulposition A gespannten Gamenden verschwenkt, wobei diese Garnenden in den Schlitz 25 gelangen und verknotet werden. Nun ist das vom Fadenführer F geführte, auszuspulende Garn mit dem Ende des auf der vollen Spule S₁ aufgespulten Garns und dem Gamrest auf der leeren Spule S₂ verbunden. Unmittelbar nach dem Verknoten schneidet der Knoter das vom Knoten zur Spule S₁ verlaufende Garnende ab und schwenkt dann in Richtung des Pfeiles K in seine Ruheposition zurück. Das auf der Spule S₁ aufgespulte Garn ist nun vom Knoten abgetrennt und sein freies Ende ist an dem in Rotationsrichtung R des Drehtellers 9 vorderen Garnklemmstift 33 an der Spulposition A fixiert.

Nun beginnt das Bespulen der Spule S₂, wobei der Fadenführer F bei seiner Bewegung in vertikaler Richtung den soeben hergestellten Knoten zusammen mit den durch ihn verbundenen Garnenden in Richtung des Pfeiles T (Diagramm 4d) zurückzieht, so dass auf der Spule S₂ das von der Fadenlieferung (nicht dargestellt) gelieferte Garn über den Knoten gewickelt wird. Sobald die Spule S₂ voll ist, gelangt die Spule S₃ in die Spulposition A. Der Drehteller 9 trägt dann vier volle Spulen S₁, S₂ und S₄, die nach Möglichkeit während des Bespulens der Spule S₃ vom Drehteller 9 abgenommen und durch leere Spulen ersetzt werden sollten.

Wenn der dargestellte Parallelspulautomat keinen Knoter 24 und dementsprechend auch kein Knotvorlageelement 31 aufweist, werden leere Hülsen ohne Gamrest verwendet. Das Garn wird vor dem Spulenwechsel im oberen Teil 3 der Einrichtung für die Fixierung der Spule S (Fig. 1) eingeklemmt und dann automatisch geschnitten. Dann wird die neue Hülse eingespannt und der untere Teil 4 hoch gefahren, wobei der Garnanfang so frei gelassen wird, dass er unter die erste Lage Garn zu liegen kommt.

Da auf Parallelspulautomaten in der Regel sehr feines Garn gespult wird, dauert die Herstellung einer Vollspule bis zu mehreren Stunden, sodass es bei dem dargestellten Spulenwechsler ausreicht, wenn eine Bedienungsperson alle paar Stunden an den Spulautomaten geht, die vollen Spulen abnimmt und leere Spulen nachfüllt.

## Patentansprüche

1. Automatischer Spulenwechsler für einen Parallelspulautomaten, mit einer ein Fadenverlegeaggregat (5) für das Bespulen von Randscheibenspulen (S) aufweisenden Spulstation und mit einem Magazin für die Aufnahme der Spulen (S), **dadurch gekennzeichnet, dass** das Magazin durch einen Drehteller (9) für den schrittweisen Transport von leeren Spulen (S) an die und der vollen Spulen (S) von der Spulstation gebildet ist, wobei die leeren Spulen (S) einen Garnrest aufweisen, und dass im Bereich der Spulstation ein Knoter (K) für die Verbindung des Gamrests auf der nächsten zu bespulenden leeren Spule (S₂) mit dem vom Fadenverlegeaggregat (5) gelieferten Spulgarn vorgesehen ist.

2. Spulenwechsler nach Anspruch 1, **dadurch gekennzeichnet, dass** die Verbindung des genannten Garnrests und des Spulgarns durch Anknoten des Gamrests an das von der gerade voll gespulten Spule (S₁) zum Fadenführer (F) der Fadenverlegung (5) verlaufende Gamstück erfolgt, welches nach dem Knoten zwischen dem Knoten und der vollen Spule (S₁) durchgetrennt wird.

3. Spulenwechsler nach Anspruch 1 oder 2, **dadurch gekennzeichnet, dass** der Drehteller (9) Aufnahmestellen (15) für die Spulen (S) sowie an jeder Aufnahmestelle (15) Haltemittel für ein Ende des Garnrests der an der Aufnahmestelle (15) positionierten Spule (S) aufweist, welche zur Vorlage des genannten Endes des Gamrests an den Knoter (K) vorgesehen sind.

4. Spulenwechsler nach Anspruch 3, **dadurch gekennzeichnet, dass** die genannten Haltemittel durch vom Drehteller (9) nach oben ragende Garnklemmstifte (33) gebildet sind, an die das Ende jedes Garnrests anlegbar ist.

5. Spulenwechsler nach Anspruch 4, **dadurch gekennzeichnet, dass** jeder Aufnahmestelle (15) zwei zu beiden Seiten der Aufnahmestelle (15) und damit der in dieser positionierten Spule (S) angeordnete Gamklemmstifte (33) zugeordnet sind, wobei das freie Ende des Gamrests von der Spule (S) zum einen und von diesem zum anderen Garnklemmstift (33) geführt und am letzteren fixiert ist.

6. Spulenwechsler nach Anspruch 5, **dadurch gekennzeichnet, dass** sich das freie Ende des Gamrests zwischen den beiden Garnklemmstiften (33) in einer relativ zum Drehteller (9) tangentialen Lage erstreckt.

7. Spulenwechsler nach einem der Ansprüche 4 bis 6, **dadurch gekennzeichnet, dass** der Knoter (K) in Drehrichtung (R) des Drehtellers (9) unmittelbar nach der Spulstation angeordnet ist, und dass nach Beendigung des Spulvorgangs die betreffende volle Spule (S₁) von der Spulposition (A) an die der nächsten Aufnahmestelle entsprechende Drehstellung des Drehtellers (9) transportiert und dem Knoter (K) vorgelegt wird, wobei das Ende des aufgespulten Garns von der vollen Spule (S₁) über die der in der Spulstation positionierten Spule (S₂) zugeordneten Gamklemmstifte (33) zum Fadenführer (F) der Fadenverlegung (5) verläuft.

8. Spulenwechsler nach Anspruch 7, **dadurch gekennzeichnet, dass** sowohl das genannte Ende des auf der vollen Spule (S₁) aufgespulten Garns als auch das freie Ende des Gamrests der in der Spulstation positionierten Spule (S₂) über die der in der Spulstation positionierten Spule (S₂) zugeordneten Gamklemmstifte (33) geführt sind.

9. Spulenwechsler nach Anspruch 8, **dadurch gekennzeichnet, dass** die beiden genannten Gamenden gemeinsam dem Knoter (K) vorgelegt und von diesem miteinander verknotet werden und der Knoten von der vollen Spule (S₁) abgetrennt wird.

10. Spulenwechsler nach Anspruch 9, **dadurch gekennzeichnet, dass** beim Beginn des Spulvorgangs der in der Spulstation positionierten Spule (S₂) durch deren Rotation das freie Ende des Garnrests dieser Spule zur Spule zurück gezogen und auf dieser aufgespult wird.

## Claims

1. An automatic bobbin changer for a parallel automatic bobbin winder, having a winding station including a thread advancing unit (5) for winding thread onto bobbins (S) provided with terminal flanges, and having a magazine for receiving the bobbins (S), **characterised in that** the magazine is formed by a turntable (9) for the stepwise transport of empty bobbins (S) to the winding station and of full bobbins (S) therefrom, with the empty bobbins (S) having a residual yarn, and **in that** in the region of the winding station a knotting unit (K) is provided for connecting the residual yarn on the next empty bobbin (S₂) onto which yarn is to be wound to the winding yarn supplied from the thread advancing unit (5).

2. A bobbin changer according to Claim 1, **characterised in that** the connection of the said residual yarn and the winding yarn is made by knotting the residual yarn to the piece of yarn running from the bobbin (S₁) which is currently being filled by winding to the thread guide (F) of the thread advancer (5), this piece of yarn being severed after the knotting between the knot and the full bobbin (S₁).

3. A bobbin changer according to Claim 1 or 2, **characterised in that** the turntable (9) has receiving points (15) for the bobbins (S) and, at each receiving point (15), holding means for an end of the residual yarn of the bobbin (S) positioned at the receiving point (15), which are provided to present the said end of the residual yarn at the knotting unit (K).

4. A bobbin changer according to Claim 3, **characterised in that** the said holding means are formed by yarn clamping pins (33) which project upwards from the turntable (9) and against which the end of each residual yarn may be placed.

5. A bobbin changer according to Claim 4, **characterised in that** associated with each receiving point (15) are two yarn clamping pins (33) arranged on either side of the receiving point (15) and hence of the bobbin (S) positioned therein, with the free end of the residual yarn being guided from the bobbin (S) to the one and from there to the other of the yarn clamping pins (33) and fixed to the latter.

6. A bobbin changer according to Claim 5, **characterised in that** the free end of the residual yarn extends between the two yarn clamping pins (33) in a position which is tangential in relation to the turntable (9).

7. A bobbin changer according to one of Claims 4 to 6, **characterised in that** the knotting unit (K) is arranged, as seen in the direction of rotation (R) of the turntable (9), directly downstream of the winding station, and **in that** once the winding procedure is complete the relevant full bobbin (S₁) is transported from the winding position (A) to the rotational position of the turntable (9) corresponding to the next receiving point and is presented to the knotting unit (K), with the end of the wound-on yarn of the full bobbin (S₁) extending, by way of the yarn clamping pins (33) associated with the bobbin (S₂) positioned in the winding station, to the thread guide (F) of the thread advancer (5).

8. A bobbin changer according to Claim 7, **characterised in that** both the said end of the yarn wound onto the full bobbin (S₁) and the free end of the residual yarn of the bobbin (S₂) positioned in the winding station are guided by way of the yarn clamping pins (33) associated with the bobbin (S₂) positioned in the winding station.

9. A bobbin changer according to Claim 8, **characterised in that** the two said yarn ends are presented together to the knotting unit (K) and are knotted to one another thereby and the knot is severed from the full bobbin (S₁).

10. A bobbin changer according to Claim 9, **characterised in that**, at the start of the winding procedure of the bobbin (S₂) positioned in the winding station, as a result of rotation thereof the free end of the residual yarn of this bobbin is drawn back to the bobbin and wound onto the latter.

## Revendications

1. Changeur de bobines automatique pour un bobinoir automatique en parallèle, comportant un poste de bobinage équipé d'une unité pose-fils (5) pour bobiner des bobines à bords en disque (S) et comportant un magasin pour recevoir les bobines (S), **caractérisé en ce que** le magasin est formé par un plateau tournant (9) pour transporter pas à pas des bobines (S) vides jusqu'au poste de bobinage et des bobines (S) pleines depuis le poste de bobinage, les bobines (S) vides étant munies d'un reste de fil, et que dans la zone du poste de bobinage un noueur (K) est prévu pour relier au fil de bobine fourni par l'unité pose-fils (5) le reste de fil sur la bobine (S₂) vide suivante à bobiner.

2. Changeur de bobines selon la revendication 1, **caractérisé en ce que** ledit reste de fil et le fil de bobine sont reliés en nouant le reste de fil au tronçon de fil qui s'étend depuis la bobine (S₁) chargée à l'instant jusqu'au guide-fil (F) du pose-fil (5) et qui est sectionné entre le noeud et la bobine (S₁) pleine après que le noeud a été fait.

3. Changeur de bobines selon la revendication 1 ou 2, **caractérisé en ce que** le plateau tournant (9) comporte des endroits de réception (15) pour les bobines (S) et, à chaque endroit de réception (15), des moyens de maintien d'une extrémité du reste de fil sur la bobine (S) qui se trouve sur l'endroit de réception (15) prévus pour présenter ladite extrémité du reste de fil au noueur (K).

4. Changeur de bobines selon la revendication 3, **caractérisé en ce que** lesdits moyens de maintien sont formés par des broches serre-fils (33) qui dépassent du plateau tournant (9) vers le haut et contre lesquelles peut être appliquée l'extrémité de chaque reste de fil.

5. Changeur de bobines selon la revendication 4, **caractérisé en ce que** deux broches serre-fils (33) placées de chaque côté de l'endroit de réception (15) et donc de la bobine (S) qui s'y trouve sont associées à chaque endroit de réception (15), l'extrémité libre du reste de fil étant guidée depuis la bobine (S) jusqu'à une broche serre-fils (33) et de celle-ci à l'autre et étant fixée à cette dernière.

6. Changeur de bobines selon la revendication 5, **caractérisé en ce que** l'extrémité libre du reste de fil s'étend entre les deux broches serre-fils (33) dans une position tangentielle par rapport au plateau tournant (9).

7. Changeur de bobines selon l'une des revendications 4 à 6, **caractérisé en ce que** le noueur (K) est placé dans le sens de rotation (R) du plateau tournant (9) immédiatement après le poste de bobinage et que, après que l'opération de bobinage est terminée, la bobine (S₁) pleine concernée est transportée de la position de bobinage (A) à la position de rotation - du plateau tournant (9) - qui correspond à l'endroit de réception suivant et est présentée au noueur (K), l'extrémité du fil embobiné s'étend alors depuis la bobine (S₁) pleine jusqu'au guide-fil (F) du pose-fil (5) en passant par les broches serre-fils (33) associées à la bobine (S₂) qui se trouve dans le poste de bobinage.

8. Changeur de bobines selon la revendication 7, **caractérisé en ce que** ladite extrémité du fil embobiné sur la bobine (S₁) pleine aussi bien que l'extrémité libre du reste de fil sur la bobine (S₂) qui se trouve dans le poste de bobinage sont guidées par l'intermédiaire des broches serre-fils (33) associées à la bobine (S₂) qui se trouve dans le poste de bobinage.

9. Changeur de bobines selon la revendication 8, **caractérisé en ce que** lesdites deux extrémités de fil sont présentées ensemble au noueur (K) qui les noue l'une à l'autre et le noeud est séparé de la bobine (S₁) pleine.

10. Changeur de bobines selon la revendication 9, **caractérisé en ce que**, quand l'opération de bobinage commence, du fait qu'elle tourne la bobine (S₂) qui se trouve dans le poste de bobinage tire en arrière vers la bobine l'extrémité libre du reste de fil de cette bobine et l'embobine sur cette bobine.
